# EUROPÄISCHE PATENTSCHRIFT

(11) **EP 3 683 116 B1**
(45) Veröffentlichungstag und Bekanntmachung des Hinweises auf die Patenterteilung: **17.11.2021**
(21) Anmeldenummer: 20152721.5
(22) Anmeldetag: 20.01.2020
(51) Int. Cl.: B61C 15/08, B61F 19/00

(54) **SCHIENENFAHRZEUG MIT EINER BEHANDLUNGSVORRICHTUNG**
RAILWAY VEHICLE WITH A TREATMENT DEVICE
VÉHICULE SUR RAIL DOTÉ D'UN DISPOSITIF DE TRAITEMENT

(30) Priorität: 21.01.2019 DE 102019101373
(43) Veröffentlichungstag der Anmeldung: 22.07.2020
(73) Patentinhaber: ALSTOM Transport Technologies, 93400 Saint-Ouen (FR)
(72) Erfinder: JURDECZKA, Uwe, 38124 Braunschweig (DE)
(74) Vertreter: Lavoix

(56) Entgegenhaltungen:
- WO-A1-01/32990
- DE-A1- 4 323 700
- DE-A1-102018 215 602
- JP-A- H01 136 865
- US-A1- 2016 339 487
- HOFFMANN D ET AL: "HOCHGESCHWINDIGKEITS-REINIGUNG VON SCHIENENOBERFLAECHEN MITTELS LASERSTRAHLUNG//HIGH-SPEED CLEANING OF RAIL SURFACES BY LASER RADIATION//NETTOYAGE A GRANDE VITESSE DE LA SURFACE DES RAILS PAR RAYON LASER", EB- ELEKTRISCHE BAHNEN, DIV-DEUTSCHER INDUSTRIEVERLAG, DE, Bd. 102, Nr. 8/09, 1. August 2004 (2004-08-01), Seiten 383-388, XP001201814, ISSN: 0013-5437

## Beschreibung

Die vorliegende Erfindung betrifft ein Schienenfahrzeug umfassend mindestens ein Rad und eine Behandlungsvorrichtung, welche dazu eingerichtet ist, einen ersten Energiestrahl auszusenden, welcher eine Leistung aufweist, die zur Reinigung einer von dem Schienenfahrzeug zu befahrenden Oberfläche einer Schiene durch Leistungseinbringung auf die Oberfläche der Schiene geeignet ist, wobei die Behandlungsvorrichtung des Weiteren dazu eingerichtet ist, einen zweiten Energiestrahl auszusenden, welcher eine Leistung aufweist, die dazu geeignet ist, eine Oberfläche des zumindest einen Rades des Schienenfahrzeugs durch Leistungseinbringung auf die Oberfläche des zumindest einen Rades zu reinigen.

Die vorliegende Erfindung betrifft insbesondere das Gebiet der Reinigung und Instandhaltung von Schieneninfrastruktur und Schienenfahrzeugen.

Die JP H01 136865 A beschreibt eine Vorrichtung zur Verbesserung der Haftung.

Die DE 43 23 700 A1 beschreibt eine Einrichtung zum Verändern der Reibung zwischen Rad und Straße oder Schiene.

Es ist bekannt, dass bei einem Schienenfahrzeug ein angemessener Reibungskoeffizient zwischen den Rädern und den Schienen für eine sichere und energiesparende Fortbewegung des Schienenfahrzeugs sorgt. Insbesondere sollte dieser Reibwert zwischen Rad und Schiene bestimmte Werte nicht über- oder unterschreiten. Ist die Reibung zwischen Rad und Schiene zu gering, führt dies beispielsweise zu Schlupf, d. h. zu einer ungewollten Relativbewegung zwischen Rad und Schiene. Dies ist insbesondere bei Bremsvorgängen oder - im Falle von angetriebenen Rädern - bei einer Beschleunigung des Schienenfahrzeugs durch einen Antriebsmotor nachteilig. Dadurch erhöht sich er Verschleiß von Rad und Schiene. Eine zu starke Reibung führt wiederum zu einer hohen Geräuschentwicklung und führt ebenfalls zu einem schnelleren Verschleiß von Rad und/oder Schiene.

Der Reibungskoeffizient variiert jedoch während des Betriebs des Schienenfahrzeugs, beispielsweise durch Abnutzung und Umwelteinflüsse wie Niederschlag oder Verunreinigungen auf den Schienen.

Es sind Behandlungsvorrichtungen bekannt, welche am Schienenfahrzeug befestigt sind und die Schienenoberfläche beispielsweise durch Sand oder Schmierstoffe so behandeln, dass ein gewünschter Reibungskoeffizient eingestellt wird.

Weiterhin sind Schienenfahrzeuge bekannt, die eine Behandlungsvorrichtung zur Reinigung der Schiene umfassen wobei die Reinigung den Reibungskoeffizient der Schiene verbessert. Eine solche Behandlungsvorrichtung ist beispielsweise in WO 01/32990 A1 beschrieben. Die Behandlungsvorrichtung umfasst eine Laserquelle, welche einen gepulsten Laserstrahl auf eine Oberfläche der Schiene aussendet. Der Laserstrah erwärmt die Schiene, wodurch Verunreinigungen entfernt werden und der Reibungskoeffizient der Schienenoberfläche erhöht wird.

Allerdings ist das Reinigungsergebnis der bekannten Behandlungsvorrichtungen nicht vollständig zufriedenstellend, da der Reibungskoeffizient zwischen Rad und Schiene nicht immer im optimalen Bereich liegt. Mögliche Folgen sind beispielsweise eine übermäßige Abnutzung der Räder oder der Schienen und eine starke Geräuschentwicklung.

Demnach ist es eine Aufgabe der vorliegenden Erfindung, die oben genannten Nachteile zumindest zu verringern oder zu beheben. Insbesondere ist eine Aufgabe der vorliegenden Erfindung, gute Reibungseigenschaften zwischen den Schienen und den Rädern des Schienenfahrzeugs sicherzustellen, und gleichzeitig eine einseitige Abnutzung der Schienen oder der Räder zu minimieren.

Erfindungsgemäß wird diese Aufgabe gelöst durch ein Schienenfahrzeug gemäß Anspruch 1.

Das erfindungsgemäße Schienenfahrzeug ermöglicht es, gemeinsam die Oberfläche der Schiene und die Oberfläche des Rades des Schienenfahrzeugs zu behandeln. Dadurch werden gute Reibungseigenschaften zwischen der Schiene und den Rädern sichergestellt. Insbesondere werden die Oberflächen der Schiene und des Rades durch die gemeinsame Behandlung aufeinander abgestimmt. Die erfindungsgemäße Behandlungsvorrichtung erlaubt es daher, einen optimalen Reibungskoeffizienten gemäß den Anforderungen eines Betriebs des Schienenfahrzeugs zu erhalten.

Zudem wird durch das erfindungsgemäße Schienenfahrzeug eine einseitige Abnutzung, also eine vorwiegende Abnutzung der Schienenoberfläche oder eine vorwiegende Abnutzung des Rades vermieden.

Zudem wird dadurch, dass der erste und der zweite Energiestrahl gepulst sind, die Eintrittstiefe des Energiestrahls in die Schiene bzw. das Rad begrenzt und somit die Gefahr von Gefügeveränderungen der Schiene bzw. des Rades durch den Energiestrahl verringert bzw. aufgehoben. Gleichzeitig wird durch die Pulsierung eine gute Reinigung erzielt.

Gemäß bevorzugten Ausführungsformen ist das erfindungsgemäße Schienenfahrzeug gemäß einem der Ansprüche 2 bis 8.

Bevorzugte Ausführungsformen der Erfindung werden nun anhand der Zeichnungen im Detail beschreiben, wobei die einzige Figur einen Teil des erfindungsgemäßen Schienenfahrzeugs in einer Schnittansicht zeigt.

Die Figur zeigt einen Teil eines Schienenfahrzeugs 1, welches mindestens einen Wagenkasten 2, mindestens ein Drehgestell 4, mindestens ein Rad 6 und mindestens eine Behandlungsvorrichtung 8 aufweist. Das Schienenfahrzeug 1 ist dazu geeignet, auf sich auf einer Schiene 10 fortzubewegen.

Der Wagenkasten 2 und das Drehgestell 4 sind an sich bekannt. Das Drehgestell 4 ist dazu geeignet, den Wagenkasten 2 zu tragen. Am Drehgestell 4 sind zum Beispiel eine oder mehrere Achsen (nicht dargestellt) befestigt, an welchen jeweils zwei Räder befestigt sind, wobei nur ein Rad 6 auf der Figur dargestellt ist.

Die Achse oder die Achsen sind beispielsweise angetriebene Achsen oder nicht angetriebene Achsen.

Angetriebene Achsen sind zum Beispiel durch einen Elektromotor (nicht darstellt) rotatorisch angetrieben für eine Fortbewegung des Schienenfahrzeugs 1 auf der Schiene 10. Die Räder 6, welche an den angetrieben Achsen befestigt sind, werden als angetriebene Räder 6 bezeichnet.

Nicht angetriebene Achsen sind nicht mit einem Antrieb verbunden und werden beispielsweise als Rollachsen bezeichnet.

Gemäß einer bevorzugten Ausführungsform umfasst das Schienenfahrzeug 1 mehrere Behandlungsvorrichtungen 8, beispielsweise zwei Behandlungsvorrichtungen 8. Gemäß einer bevorzugten Ausführungsform weist mindestens ein angetriebenes Rad 6 eine Behandlungsvorrichtung 8 auf. Vorzugsweise weist die Mehrheit der angetriebenen Räder 6 jeweils eine Behandlungsvorrichtung 8 auf. Vorteilhafterweise weist jedes angetriebene Rad 6 eine Behandlungsvorrichtung 8 auf.

Gemäß einer Ausführungsform weist zudem mindestens eines, und insbesondere mehrere oder alle, der Räder 6 der Rollachsen jeweils eine Behandlungsvorrichtung 8 auf.

Gemäß einer bevorzugten Ausführungsform ist die Behandlungsvorrichtung 8 insbesondere bei einem angetriebenen Rad in einer Fahrtrichtung des Schienenfahrzeugs 1 vor dem Rad 6 angeordnet.

Die Behandlungsvorrichtung 8 ist gemäß der in der Figur dargestellten Ausführungsform durch eine Befestigungsvorrichtung 11 am Wagenkasten 2 befestigt.

Gemäß einer alternativen Ausführungsform ist die Behandlungsvorrichtung 8 durch eine Befestigungsvorrichtung (nicht dargestellt) an dem Drehgestell 4 befestigt.

In dem dargestellten Beispiel weist die Behandlungsvorrichtung 8 mindestens eine erste Strahlungsquelle 12 und eine zweite Strahlungsquelle 14 auf. Insbesondere weist die Behandlungseinrichtung 8 zudem eine Steuerungsvorrichtung 16 auf.

Erfindungsgemäss umfasst die erste und/oder zweite Strahlungsquelle 12, 14 einen Ultrakurzpulslaser.

Unter "Ultrakurzpulslaser" werden Laserquellen verstanden, die dazu geeignet sind, einen Laserstrahl mit einer Pulslänge im Bereich von Pikosekunden und Femtosekunden, insbesondere im Bereich von einer Femtosekunde bis 100 Picosekunden auszusenden. Dieser ermöglicht insbesondere hohe Spitzenintensitäten und gleichzeitig eine geringe Wärmeübertragung auf die Schiene 10 bzw. das Rad 6. Dies ist insbesondere bei wässrigen oder öligen Verunreinigungen auf der Schiene 10 oder am Rad 6 vorteilhaft, da eine besonders gute Reinigung erfolgt.

Gemäß einem Ausführungsbeispiel weist die erste oder zweite Strahlungsquelle 12, 14 eine Eingangsleistung zwischen 100 und 5000 Watt auf, beispielsweise 300 Watt.

Unter "Eingangsleistung" wird die elektrische Leistung verstanden, die die erste oder zweite Strahlungsquelle 12, 14 beim Betrieb aufnimmt.

Die erste Strahlungsquelle 12 ist dazu geeignet, einen ersten gepulsten Energiestrahl 18 auszusenden, welcher eine Leistung aufweist, die zur Reinigung einer zu befahrenden Oberfläche 20 einer Schiene 10 durch Leistungseinbringung auf die Oberfläche 20 der Schiene 10 geeignet ist.

Dabei ist in der vorliegenden Beschreibung unter "Leistung" des ersten Energiestrahls 18 die Energie pro Zeiteinheit zu verstehen, die die erste Strahlungsquelle 12 in Form des ersten Energiestrahls 18 ausstrahlt. Diese Leistung ist einstellbar, beispielsweise durch Anpassung der Frequenz und/oder der Pulslänge des ersten Energiestrahls 18 bei konstanter Eingangsleistung.

Die erste Strahlungsquelle 12 ist dazu geeignet, den ersten Energiestrahl 18 auf die Oberfläche 20 der Schiene 10 auszusenden.

Die Oberfläche 20 der Schiene 10 ist diejenige Oberfläche, mit welcher das Rad 6 in Kontakt kommt wenn es die Schiene 10 befährt. Die Oberfläche weist Verunreinigungen 22 auf, welche durch die erste Strahlungsquelle 12 entfernt werden.

Vorteilhafterweise ist die erste Strahlungsquelle 12 dazu geeignet, den ersten Energiestrahl 18 in unmittelbarer Nähe der Oberfläche 20 zu fokussieren, im Folgenden als "Fokussierung" des ersten Energiestrahls 18 beschrieben.

Unter "in unmittelbarer Nähe der Oberfläche" wird beispielsweise eine Distanz eines Fokuspunktes oder einer Fokusfläche zu der Oberfläche 20 von zwischen einer halben und zwei Wellenlängen des ersten Energiestrahls 18 verstanden.

Die erste Strahlungsquelle 12 ist des Weiteren vorteilhafterweise dazu geeignet, den ersten Energiestrahl 18 zu formen, das heißt den ersten Energiestrahl 18 so zu begrenzen, dass er eine vordefinierte Kontur oder Form beim Auftreffen auf die Oberfläche 20 aufweist. Beispielsweise weist die erste Strahlungsquelle optische Vorrichtungen, wie zum Beispiel Linsen, auf, welche dazu geeignet sind, dem ersten Energiestrahl eine vordefinierte Kontur oder Form zu verleihen. Dies wird im Folgenden als "Strahlformung" beschrieben.

Die erste Strahlungsquelle 12 ist eine Laserstrahlquelle.

Der Fachmann ist in der Lage, die für eine Reinigung der Schiene 10 geeignete Leistung des ersten Energiestrahls 18 entsprechend auszuwählen. Vorteilhafterweise ist der Fachmann zudem in der Lage, eine geeignete Fokussierung und/oder Strahlformung des ersten Energiestrahls 18 auswählen.

Dabei wählt der Fachmann die Leistung des ersten Energiestrahls 18 so, dass eine Reinigung der Oberfläche 20 der Schiene 10 erzielt wird. Gleichzeitig wählt der Fachmann die Leistung des ersten Energiestrahls 18 entsprechend, um Gefügeveränderungen des Materials der Schiene 10 zu vermeiden.

Vorteilhafterweise wählt der Fachmann ebenfalls die Fokussierung und/oder Strahlformung des ersten Energiestrahls so, dass eine Reinigung der Oberfläche 20 der Schiene 10 erzielt wird, und gleichzeitig Gefügeveränderungen des Materials der Schiene 10 vermieden werden.

Die Leistung und gegebenenfalls der Fokuspunkt des ersten Energiestrahls 18 wird/werden insbesondere so eingestellt, dass die Leistung insbesondere in einer Fokusebene oder einem Fokuspunkt gebündelt ist. Dies ist insbesondere förderlich, um Verschmutzungen sicher zu entfernen. Gleichzeitig übersteigt beispielsweise der Energieeintrag in das Material der Schiene 6, insbesondere Metall, außerhalb der Fokusebene oder des Fokuspunktes 5W/mm² nicht.

Die Leistung des ersten Energiestrahls 18 wird durch den Fachmann in Abhängigkeit von einem oder mehreren Faktoren eingestellt. Diese Faktoren umfassen beispielsweise die Geschwindigkeit des Schienenfahrzeugs 1 während des Betriebs der Behandlungsvorrichtung 8, den Verschmutzungsgrad der Schiene 10, sowie das Material der Schiene 10. Ein weiterer Faktor ist beispielsweise eine Position eines der Behandlungsvorrichtung 8 nachlaufenden Kontaktpunktes zwischen dem Rad 6 und der Schiene 10, und insbesondere ein Abstand zwischen einem Punkt, auf welchen der erste Energiestrahl 28 aufgebracht wird und dem Kontaktpunkt zwischen Rad 6 und Schiene 10.

Gemäß einem bevorzugten Ausführungsbeispiel ist der erste Energiestrahl 18 so eingestellt, dass er eine Energieeinbringung pro Fläche von weniger als 70 · 10⁻³J/ m² aufweist. Dies entspricht beispielsweise 70 mN/m oder 70.10⁻³ Nm/m².

Die Leistung des ersten Energiestrahls 18 ist insbesondere durch eine Veränderung der Frequenz der Pulse und/oder eine Veränderung der Pulslänge des ersten Energiestrahls 18, sowie gegebenenfalls dessen Strahlformung einstellbar.

Der Fachmann ist in der Lage, die Frequenz und/oder die Pulslänge sowie gegebenenfalls die Strahlformung des ersten Energiestrahls 28 derart auszuwählen, dass eine Leistung des ersten Energiestrahls erzielt wird, welche eine Reinigung der Schiene 10 ermöglicht.

Die Frequenz der Impulse des ersten Energiestrahls 18 wird beispielsweise so gewählt, dass bei gegebener Strahlformung in Abhängigkeit der Geschwindigkeit eine Bahn des Kontaktpunktes des Rades 6 auf der Schiene 10 mit ausreichend Leistung beaufschlagt wird.

Die Frequenz der Impulse des ersten Energiestrahls 18 wird beispielsweise vom Fachmann in Abhängigkeit eines oder mehrerer Faktoren eingestellt. Diese Faktoren umfassen insbesondere die Geschwindigkeit des Schienenfahrzeugs 1, mit der das Schienenfahrzeug 1 während des Betriebes der Behandlungsvorrichtung 8 fährt. Insbesondere erhöht der Fachmann die Frequenz mit einer Erhöhung der Geschwindigkeit des Schienenfahrzeugs 1 und verringert die Frequenz mit einer Verringerung der Geschwindigkeit des Schienenfahrzeugs 1.

Die Pulslänge des ersten Energiestrahls 18 wird durch den Fachmann in Abhängigkeit von einem oder mehreren Faktoren eingestellt. Diese Faktoren umfassen beispielsweise die Geschwindigkeit des Schienenfahrzeugs 1 während des Betriebs der Behandlungsvorrichtung 8, den Verschmutzungsgrad der Schiene 10, sowie das Material der Schiene 10.

Die Pulslänge beträgt beispielsweise zwischen einer Femtosekunde und 100 Picosekunden.

In einer Ausführungsform weist die Behandlungsvorrichtung 8 einen oder mehrere Sensoren (nicht dargestellt) zur Messung von Messfaktoren auf. Die Messfaktoren umfassen beispielsweise die Geschwindigkeit des Schienenfahrzeugs 1, den Verschmutzungsgrad der Schiene 10, sowie das Material der Schiene 10.

Die Leistung, insbesondere die Pulslänge und/oder die Frequenz der Impulse, des ersten Energiestrahls 18 wird beispielweise, insbesondere in Abhängigkeit eines oder mehrerer der oben genannten Faktoren, von einer Bedienperson der Behandlungsvorrichtung 8 eingestellt. Dabei berücksichtigt die Bedienperson einige oder alle der oben genannten Faktoren. Beispielsweise wird die Frequenz der Impulse ausschließlich in Abhängigkeit der Geschwindigkeit des Schienenfahrzeugs 1 eingestellt und die Pulslänge in Abhängigkeit vom Verschmutzungsgrad der Schiene 10 und gegebenenfalls ebenfalls von der Geschwindigkeit des Schienenfahrzeugs 1.

Gemäß einem anderen Ausführungsbeispiel ist die Steuerungsvorrichtung 16 dazu eingerichtet, die Leistung, insbesondere die Pulslänge und/oder die Frequenz des ersten Energiestrahls 18, einzustellen.

Diese Einstellung erfolgt insbesondere in Abhängigkeit der gemessenen Werte der Messfaktoren. Die Steuerungsvorrichtung 16 ist dazu geeignet, die Werte der Messfaktoren von dem Sensor oder den Sensoren zu erhalten und die Pulslänge und/oder die Frequenz in Abhängigkeit der Werte der Messfaktoren einzustellen. In diesem Ausführungsbeispiel stellt die Steuerungsvorrichtung 16 die Leistung des ersten Energiestrahls, insbesondere die Pulslänge und/oder die Frequenz automatisch, d.h. ohne Eingreifen durch die Bedienperson, ein.

Gemäß einem Ausführungsbeispiel ist nur die Pulslänge oder nur die Frequenz der Impulse einstellbar, und der jeweils andere Parameter weist einen konstanten, voreingestellten Wert auf.

Die Behandlungsvorrichtung 8 weist beispielsweise einen ersten Ausrichtungsmechanismus 24 auf, welcher dazu geeignet ist, die erste Strahlungsquelle 12 relativ zur zu bestrahlenden Oberfläche, insbesondere relativ zur Oberfläche 20 der Schiene 10, auszurichten. Beispielsweise ist der erste Ausrichtungsmechanismus 24 durch eine Datenverbindung 26 mit der Steuerungsvorrichtung 16 verbunden für die Übertragung eines Steuerungssignals zum ersten Ausrichtungsmechanismus 24.

Insbesondere ist der erste Ausrichtungsmechanismus 24 dazu geeignet, die erste Strahlungsquelle 12 relativ zur zu bestrahlenden Oberfläche 20 auszurichten, sodass der erste Energiestrahl 18 zu jedem Zeitpunkt auf die Oberfläche 20 der Schiene 10 ausgerichtet ist, vorzugsweise auf den Fokuspunkt oder die Fokusebene in unmittelbarer Nähe der Oberfläche 20.

Beispielsweise können Relativbewegungen zwischen der Behandlungsvorrichtung 8 und der Schiene 10 dadurch ausgeglichen werden.

Gemäß einem Ausführungsbeispiel ist der erste Ausrichtungsmechanismus 24 dazu geeignet, die erste Strahlungsquelle 12 derart auszurichten, dass der erste Energiestrahl 18 einen Winkel zwischen 45 und 90 Grad mit der zu bestrahlenden Oberfläche 20 der Schiene 10 bildet, wobei der Winkel insbesondere ungefähr 90 Grad beträgt.

Gemäß einer bevorzugten Ausführungsform ist der erste Ausrichtungsmechanismus 24 dazu geeignet, den ersten Energiestrahl 18 derart auszurichten, dass er auf der zu bestrahlenden Oberfläche 20 oszilliert. Beispielsweise ist der erste Ausrichtungsmechanismus 24 dazu geeignet, die erste Strahlungsquelle 12 so zu orientieren, dass sich mit einer Bewegung des Schienenfahrzeugs 1 entlang der Schiene ein sinusförmiger Verlauf des ersten Energiestrahls 18 auf der Oberfläche 20 der Schiene 10 ergibt.

Die zweite Strahlungsquelle 14 ist dazu geeignet, einen zweiten gepulsten Energiestrahl 28 auszusenden, welcher eine Leistung aufweist, die dazu geeignet ist, eine Oberfläche 30 des Rades 6 des Schienenfahrzeugs 1 durch Leistungseinbringung auf die Oberfläche 30 des Rades 6 zu reinigen.

Dabei ist in der vorliegenden Beschreibung unter "Leistung" des zweiten Laserstrahls 28 die Energie pro Zeiteinheit zu verstehen, die die zweite Strahlungsquelle 14 in Form des zweiten Energiestrahls 28 ausstrahlt. Diese Leistung ist einstellbar, beispielsweise durch Anpassung der Frequenz der Impulse und/oder der Pulslänge bei konstanter Eingangsleistung.

Die zweite Strahlungsquelle 14 ist insbesondere dazu geeignet, den zweiten Energiestrahl 28 auf die Oberfläche 30 des Rades 1 auszusenden.

Die Oberfläche 30 des Rades, auch Lauffläche genannt, ist diejenige Oberfläche, die bei einer Fortbewegung des Schienenfahrzeugs 1 mit der Schiene 10 in Kontakt kommt.

Vorteilhafterweise ist die zweite Strahlungsquelle 14 dazu geeignet, den zweiten Energiestrahl 28 im Wesentlichen in unmittelbarer Nähe der Oberfläche 30 zu fokussieren, im Folgenden als "Fokussierung" des zweiten Energiestrahls 28 beschrieben. Unter "in unmittelbarer Nähe der Oberfläche" wird beispielsweise eine Distanz eines Fokuspunktes oder einer Fokusfläche und der Oberfläche 30 zwischen einer halben und zwei Wellenlängen des zweiten Energiestrahls 28 verstanden.

Die zweite Strahlungsquelle 14 ist des Weiteren vorteilhafterweise dazu geeignet, den zweiten Energiestrahl 28 zu formen, das heißt den zweiten Energiestrahl 28 so zu begrenzen, dass er eine vordefinierte Kontur oder Form beim Auftreffen auf die Oberfläche 30 aufweist. Beispielsweise weist die zweite Strahlungsquelle 14 optische Vorrichtungen, wie zum Beispiel Linsen, auf, welche dazu geeignet sind, dem zweiten Energiestrahl 28 eine vordefinierte Kontur oder Form zu verleihen. Dies wird im Folgenden als "Strahlformung" beschrieben.

Die zweite Strahlungsquelle 14 ist eine Laserstrahlquelle.

Der Fachmann ist in der Lage, die Leistung des zweiten Energiestrahls 28 für eine Reinigung des Rades 6 entsprechend auszuwählen.

Vorteilhafterweise ist der Fachmann zudem in der Lage, eine geeignete Fokussierung und Strahlformung des zweiten Energiestrahls 28 auswählen. Dabei wählt der Fachmann die Leistung des zweiten Energiestrahls 28 so, dass eine Reinigung der Oberfläche 30 des Rades 6 erzielt wird. Gleichzeitig wählt der Fachmann die Leistung des zweiten Energiestrahls 28 entsprechend, um Gefügeveränderungen des Materials des Rades 6 zu vermeiden.

Vorteilhafterweise wählt der Fachmann ebenfalls die Fokussierung und/oder Strahlformung des zweiten Energiestrahls 28 so, dass eine Reinigung der Oberfläche 20 des Rades 6 erzielt wird, und gleichzeitig Gefügeveränderungen des Materials des Rades 6 vermieden werden.

Die Leistung und gegebenenfalls der Fokuspunkt des zweiten Energiestrahls 28 wird/werden insbesondere so eingestellt, dass die Leistung insbesondere in einer Fokusebene oder einem Fokuspunkt gebündelt ist. Dies ist insbesondere förderlich, um Verschmutzungen sicher zu entfernen. Gleichzeitig übersteigt beispielsweise der Energieeintrag in das Material des Rades 6, insbesondere Metall, außerhalb des der Fokusebene oder des Fokuspunktes 5W/mm² nicht.

Die Leistung des zweiten Energiestrahls 28 wird durch den Fachmann in Abhängigkeit von einem oder mehreren Faktoren eingestellt. Diese Faktoren umfassen beispielsweise die Geschwindigkeit des Schienenfahrzeugs 1 während des Betriebs der Behandlungsvorrichtung 8, den Verschmutzungsgrad des Rades 6, sowie das Material des Rades 6.

Gemäß einem bevorzugten Ausführungsbeispiel ist der zweite Energiestrahl 28 so eingestellt, dass er eine Energieeinbringung pro Fläche von weniger als 70 · 10⁻³J/ m² aufweist. Dies entspricht beispielsweise 70 · l0⁻³*Nm*/*m*² = 70 *mN*/*m.*

Die Leistung des zweiten Energiestrahls 28 ist insbesondere durch eine Veränderung der Frequenz der Pulse und/oder eine Veränderung der Pulslänge des zweiten Energiestrahls 28 einstellbar.

Der Fachmann ist in der Lage, die Frequenz und/oder die Pulslänge des zweiten Energiestrahls 28 derart auszuwählen, dass eine Leistung des ersten Energiestrahls erzielt wird, welche eine Reinigung des Rades 6 ermöglicht.

Die Frequenz der Impulse des zweiten Energiestrahls 28 wird beispielsweise so gewählt, dass bei gegebener Strahlformung in Abhängigkeit der Geschwindigkeit die Oberfläche 30 des Rades 6 mit ausreichend Leistung beaufschlagt wird.

Die Frequenz der Impulse des zweiten Energiestrahls 28 wird beispielsweise vom Fachmann in Abhängigkeit eines oder mehrerer Faktoren eingestellt. Diese Faktoren umfassen beispielsweise die Geschwindigkeit des Schienenfahrzeugs 1, mit der das Schienenfahrzeug 1 während des Betriebes der Behandlungsvorrichtung 8 fährt. Insbesondere erhöht der Fachmann die Frequenz der Impulse mit einer Erhöhung der Geschwindigkeit des Schienenfahrzeugs 1 und verringert die Frequenz mit einer Verringerung der Geschwindigkeit des Schienenfahrzeugs 1. Weitere Faktoren sind beispielsweise die Umfangsgeschwindigkeit des Rades 6, welche insbesondere wegen Schlupf bei Anfahren, Beschleunigen und Bremsen um beispielsweise etwa 15% differieren kann von der Umfangsgeschwindigkeit, die sich ohne Schlupf Rad 6 zu Schiene 10 ergeben würde.

Die Pulslänge des zweiten Energiestrahls 28 wird durch den Fachmann in Abhängigkeit von einem oder mehreren Faktoren eingestellt. Diese Faktoren umfassen beispielsweise die Geschwindigkeit des Schienenfahrzeugs 1 während des Betriebs der Behandlungsvorrichtung 8, den Verschmutzungsgrad des Rades 6 sowie das Material des Rades 6.

Die Pulslänge beträgt beispielsweise zwischen einer Femtosekunde und 100 Picosekunden.

Insbesondere stellt der Fachmann die Pulslänge des zweiten Energiestrahls 28 so ein, dass eine zufriedenstellende Reinigung der Oberfläche 30 des Rades 6 erzielt wird, aber gleichzeitig der zweite Energiestrahl 28 nur so weit in die Oberfläche 30 des Rades 6 eindringt, dass Gefügeveränderungen des Materials des Rades 6 vermieden werden.

In einer Ausführungsform weist die Behandlungsvorrichtung 8, zusätzlich oder alternativ zu den oben beschriebenen Sensoren zur Messung von Messfaktoren, einen Sensor zur Messung des Verschmutzungsgrades des Rades 6 auf.

Die Leistung des zweiten Energiestrahls 28, insbesondere die Pulslänge und/oder die Frequenz des zweiten Energiestrahls 28, wird beispielweise in Abhängigkeit eines oder mehrerer der oben genannten Faktoren, von einer Bedienperson der Behandlungsvorrichtung 8 eingestellt. Dabei berücksichtigt die Bedienperson einige oder alle der oben genannten Faktoren. Beispielsweise wird die Frequenz des zweiten Energiestrahls 28 ausschließlich in Abhängigkeit der Geschwindigkeit des Schienenfahrzeugs 1 eingestellt und die Pulslänge in Abhängigkeit vom Verschmutzungsgrad des Rades 8 und gegebenenfalls ebenfalls von der Geschwindigkeit des Schienenfahrzeugs 1.

Gemäß einem anderen Ausführungsbeispiel ist die Steuerungsvorrichtung 16 dazu eingerichtet, die Leistung, insbesondere die Pulslänge und/oder die Frequenz des zweiten Energiestrahls 28, einzustellen.

Diese Einstellung erfolgt insbesondere in Abhängigkeit der gemessenen Werte der Messfaktoren. Die Steuerungsvorrichtung 16 ist dazu geeignet, die Werte der Messfaktoren von dem Sensor oder den Sensoren zu erhalten und die Pulslänge und/oder die Frequenz in Abhängigkeit der Werte der Messfaktoren einzustellen. In diesem Ausführungsbeispiel stellt die Steuerungsvorrichtung 16 die Leistung, insbesondere die Pulslänge und/oder die Frequenz der Impulse des zweiten Energiestrahls 28 automatisch, d.h. ohne Eingreifen durch die Bedienperson, ein.

Gemäß einem Ausführungsbeispiel ist nur die Pulslänge oder nur die Frequenz der Impulse des zweiten Energiestrahls 28 einstellbar, und der jeweils andere Parameter weist einen konstanten, voreingestellten Wert auf.

Die Behandlungsvorrichtung 8 weist beispielsweise einen zweiten Ausrichtungsmechanismus 32 auf, welcher dazu geeignet ist, die zweite Strahlungsquelle 14 relativ zur zu bestrahlenden Oberfläche, insbesondere relativ zur Oberfläche 30 des Rades 6, auszurichten. Beispielsweise ist der zweite Ausrichtungsmechanismus 14 durch eine Datenverbindung 34 mit der Steuerungsvorrichtung 16 verbunden für die Übertragung eines Steuerungssignals zum zweiten Ausrichtungsmechanismus 32.

Insbesondere ist der zweite Ausrichtungsmechanismus 32 dazu geeignet, die zweite Strahlungsquelle 14 relativ zur zu bestrahlenden Oberfläche 30 auszurichten, sodass der zweite Energiestrahl 28 zu jedem Zeitpunkt auf die Oberfläche 30 des Rades 6 gerichtet ist. Beispielsweise können Relativbewegungen zwischen der Behandlungsvorrichtung 8 und des Rades 6 dadurch ausgeglichen werden.

Gemäß einem Ausführungsbeispiel ist der zweite Ausrichtungsmechanismus 32 dazu geeignet, die zweite Strahlungsquelle 28 derart auszurichten, dass der zweite Energiestrahl 28 einen Winkel zwischen 45 und 90 Grad mit der zu bestrahlenden Oberfläche 30 des Rades 6 bildet, wobei der Winkel insbesondere ungefähr 90 Grad beträgt.

Gemäß einer bevorzugten Ausführungsform ist der zweite Ausrichtungsmechanismus 32 dazu geeignet, den zweiten Energiestrahl 28 derart auszurichten, dass er auf der zu bestrahlenden Oberfläche 30 oszilliert. Beispielsweise ist der zweite Ausrichtungsmechanismus 32 dazu geeignet, die zweite Strahlungsquelle 14 so zu orientieren, dass sich mit einer Bewegung des Schienenfahrzeugs 1 ein sinusförmiger Verlauf des zweiten Energiestrahls 28 auf der Oberfläche 30 des Rades 6 ergibt.

Die Steuerungsvorrichtung 16 ist insbesondere dazu geeignet, die erste und zweite Strahlungsquelle 12, 14, insbesondere durch entsprechende Datenverbindungen 36, 38 zu steuern. Insbesondere ist die Steuerungsvorrichtung 16 dazu geeignet, die erste Strahlungsquelle 12 und die zweite Strahlungsquelle 14 gleichzeitig zu steuern. Die Behandlungsvorrichtung 8 ist somit dazu geeignet, gemeinsam die Oberfläche 20 der Schiene 10 und die Oberfläche 30 des Rades 6 zu reinigen.

Gemäß einem Ausführungsbeispiel weisen der erste und/oder der zweite Energiestrahl 18, 28 einen Durchmesser zwischen 1 und 3 mm beim Auftreffen auf die zu reinigende Oberfläche 20, 30 auf. Gemäß einem anderen Ausführungsbeispiel weist der erste und/oder der zweite Energiestrahl 18, 28 beim Auftreffen auf die zu reinigende Oberfläche 20, 30 einen Durchmesser von bis zu 5 Zentimetern auf.

Gemäß einer Ausführungsform umfasst die erste und zweite Strahlungsquelle 12, 14 eine einzige Strahlungsquelle, wie beispielsweise eine einzige Laserstrahlquelle. Ein Energiestrahl, der von der einzigen Strahlungsquelle ausgesendet wird, wird beispielsweise durch optische Vorrichtungen umgelenkt und in den ersten und zweiten Energiestrahl 18, 28 geteilt.

Gemäß alternativen Ausführungsformen umfasst die Behandlungsvorrichtung 8 eine beliebige Kombination der beschriebenen Varianten und Ausführungsformen.

Insbesondere wird im Rahmen der Erfindung nur ein Teil des ersten oder zweiten Energiestrahls 18, 28 von der zu reinigenden Oberfläche 20, 30 absorbiert. Die vom Material absorbierte Energie führt zu einer Erwärmung der Oberfläche. Wie dieser Prozess genau abläuft hängt davon ab, mit welcher Pulsbreite (Millisekunden, Nanosekunden, Femtosekunden) gearbeitet wird. Ab einer bestimmten Schwellwertfluenz wird die Oberfläche derart erhitzt, dass diese entsprechend verändert wird. Abhängig vom Material und der erreichten Temperatur kommt es zur Veränderung des Gefüges des bestrahlten Materials bis hin zum Aufschmelzen der Oberfläche. Hierbei verändert sich zusätzlich die Absorption des Laserlichts abhängig vom erreichten Aggregatzustand des Materials.

Der Fachmann wählt also insbesondere den ersten und/oder zweiten Energistrahl 18, 28 so, dass die Schwellwertfluenz nicht überschritten wird und dennoch eine ausreichende Reinigung erfolgt. Beispiele sind folgende: Die Anwendung eines Energiestrahls, insbesondere eines Laserstrahls, mit einer Energie von 100 Watt, einem Spotdurchmesser von 0,1mm und einer Bestrahlungsdauer von 1 Sekunde führt zu Gravurvorgängen auf einer Oberfläche, wobei das Material welches die Oberfläche formt, insbesondere Stahl enthält. Die Anwendung eines Energiestrahls, insbesondere eines Laserstrahls, mit einer Energie von 100 Watt, einem Spotdurchmesser von 0,3mm und einer Bestrahlungsdauer von 1 Sekunde führt zu Erwärmung und kann zu Reinigungszwecken genutzt werden. Die Anwendung eines Energiestrahls, insbesondere eines Laserstrahls, mit einer Energie von 100 Watt, einem Spotdurchmesser von 1mm und einer Bestrahlungsdauer von 1 Sekunde bleibt ohne wesentliche Auswirkung auf die Oberfläche. Der Fachmann wählt also entsprechende Energiestrahlen für die Reinigung der entsprechenden Oberflächen 20, 30.

## Patentansprüche

1. Schienenfahrzeug (1), umfassend mindestens ein Rad (6) und eine
Behandlungsvorrichtung (8), welche dazu eingerichtet ist, einen ersten Energiestrahl (18) auszusenden, welcher eine Leistung aufweist, die zur Reinigung einer von dem Schienenfahrzeug (1) zu befahrenden Oberfläche (20) einer Schiene (10) durch Leistungseinbringung auf die Oberfläche (20) der Schiene (10) geeignet ist,
wobei die Behandlungsvorrichtung (8) des Weiteren dazu eingerichtet ist, einen zweiten Energiestrahl (28) auszusenden, welcher eine Leistung aufweist, die dazu geeignet ist, eine Oberfläche (30) des zumindest einen Rades (6) des Schienenfahrzeugs (1) durch Leistungseinbringung auf die Oberfläche (30) des zumindest einen Rades (6) zu reinigen,
**dadurch gekennzeichnet, dass**
der erste und/oder der zweite Energiestrahl (18, 28) ein gepulster Laserstrahl mit einer Pulslänge zwischen einer Femtosekunde und 100 Picosekunden ist.

2. Schienenfahrzeug (1) nach Anspruch 1, wobei die Behandlungsvorrichtung (8) mindestens einen Ausrichtungsmechanismus (24, 32) zur Ausrichtung des ersten und/oder des zweiten gepulsten Energiestrahles (18, 28) relativ zu der zu reinigenden Oberfläche (20, 30) umfasst.

3. Schienenfahrzeug (1) nach Anspruch 2, wobei der Ausrichtungsmechanismus (24, 32) dazu geeignet ist, den ersten und/oder den zweiten gepulsten Energiestrahl (18, 28) derart auszusenden, dass der gepulste Energiestrahl (18, 28) einen Winkel zwischen 45 und 90 Grad mit der zu reinigenden Oberfläche (20, 30) bildet, wobei der Winkel insbesondere ungefähr 90 Grad beträgt.

4. Schienenfahrzeug (1) nach einem der Ansprüche 2 und 3, wobei die Behandlungsvorrichtung (8) dazu geeignet ist, den ersten und/oder den zweiten gepulsten Energiestrahl (18, 28) derart auszurichten, dass der jeweilige gepulste Energiestrahl (18, 28) auf der zu reinigenden Oberfläche (20, 30) oszilliert.

5. Schienenfahrzeug (1) nach einem der Ansprüche 1 bis 4, wobei die Behandlungsvorrichtung (8) dazu geeignet ist, eine Pulslänge des ersten gepulsten Energiestrahls (18) in Abhängigkeit des Verschmutzungsgrades der Schiene (10) einzustellen, und eine Pulslänge des zweiten gepulsten Energiestrahls (28) in Abhängigkeit eines Verschmutzungsgrades des Rades (6) einzustellen.

6. Schienenfahrzeug (1) nach einem der Ansprüche 1 bis 5, welches einen Wagenkasten (2) und ein Drehgestell (4) aufweist und wobei die Behandlungsvorrichtung (8) am Wagenkasten (2) oder am Drehgestell (4) befestigt ist.

7. Schienenfahrzeug (1) nach einem der Ansprüche 1 bis 6, welches mindestens zwei Behandlungsvorrichtungen (8) umfasst.

8. Schienenfahrzeug (1) nach einem der Ansprüche 1 bis 7, bei welchem zumindest eines der Räder (6) ein angetriebenes Rad ist und welches mindestens eine Behandlungsvorrichtung (8) pro angetriebenes Rad aufweist, wobei die Behandlungsvorrichtung (8) in einer Fahrtrichtung des Schienenfahrzeugs (1) vor dem angetriebenen Rad angeordnet ist.

## Claims

1. A rail vehicle (1) comprising at least one wheel (6) and a treatment device (8), which is configured to emit an energy beam (18), which has a power, which is suitable for cleaning a surface (20) of a rail (10) to be traveled on by the rail vehicle (1) by applying power to the surface (20) of the rail (10),
wherein the treatment device (8) is further configured to emit a second energy beam (28), which has a power, which is suitable for cleaning a surface (30) of the at least one wheel (6) of the rail vehicle (1) by applying power to the surface (30) of the at least one wheel (6),
**characterized in that**
the first and/or the second energy beam (18, 28) is a pulsed laser beam with a pulse length between a femtosecond and 100 picoseconds.

2. The rail vehicle (1) according to claim 1, wherein the treatment device (8) comprises at least one alignment mechanism (24, 32) for aligning the first and/or the second pulsed energy beam (18, 28) relative to the surface (20, 30) to be cleaned.

3. The rail vehicle (1) according to claim 2, where the alignment mechanism (24, 32) is suitable for emitting the first and/or the second pulsed energy beam (18, 28) in such a manner that the pulsed energy beam (18, 28) forms an angle between 45 and 90 degrees with the surface (20, 30) to be cleaned, wherein the angle is in particular approximately 90 degrees.

4. The rail vehicle (1) according to any one of claims 2 and 3, wherein the treatment device (8) is suitable for aligning the first and/or the second pulsed energy beam (18, 28) in such a manner that the respective pulsed energy beam (18, 28) oscillates on the surface (20, 30) to be cleaned.

5. The rail vehicle (1) according to any one of claims 1 to 4, wherein the treatment device (8) is suitable for setting the pulse length of the first pulsed energy beam (18) as a function of the degree of soiling of the rail (10), and for setting a pulse length of the second pulsed energy beam (28) as a function of a degree of soiling of the wheel (6).

6. The rail vehicle (1) according to claims 1 to 5, which has a car body (2) and a bogie (4) and wherein the treatment device (8) is fastened to the car body (2) or to the bogie (4).

7. The rail vehicle (1) according to any one of claims 1 to 6, which comprises at least two treatment devices (8).

8. The rail vehicle (1) according to any one of claims 1 to 7, in which at least one of the wheels (6) is a driven wheel and which has at least one treatment device (8) per driven wheel, wherein the treatment device (8) is arranged in a direction of travel of the rail vehicle (1) in front of the driven wheel.

## Revendications

1. Véhicule ferroviaire (1), comprenant au moins une roue (6) et un dispositif de traitement (8), qui est conçu pour émettre un premier rayon énergétique (18) qui présente une puissance adaptée au nettoyage d'une surface (20) d'un rail (10) à parcourir par le véhicule ferroviaire (1), par l'apport d'une puissance sur la surface (20) du rail (10),
dans lequel le dispositif de traitement (8) est en outre conçu pour émettre un deuxième rayon énergétique (28), qui présente une puissance adaptée au nettoyage d'une surface (30) de l'au moins une roue (6) du véhicule ferroviaire (1) par l'apport d'une puissance sur la surface (30) de l'au moins une roue (6),
**caractérisé en ce que**
le premier et/ou le deuxième rayon énergétique (18, 28) est un rayon laser pulsé avec une longueur d'impulsion entre une femtoseconde et 100 picosecondes.

2. Véhicule ferroviaire (1) selon la revendication 1, dans lequel le dispositif de traitement (8) comprend au moins un mécanisme d'alignement (24, 32) pour l'alignement du premier et/ou du deuxième rayon énergétique pulsé (18, 28) par rapport à la surface à nettoyer (20, 30).

3. Véhicule ferroviaire (1) selon la revendication 2, dans lequel le mécanisme d'alignement (24, 32) est conçu pour émettre le premier et/ou le deuxième rayon énergétique pulsé (18, 28) de façon à ce que le rayon énergétique pulsé (18, 28) forme un angle entre 45 et 90 degrés avec la surface à nettoyer (20, 30), dans lequel l'angle est égal plus particulièrement approximativement à 90 degrés.

4. Véhicule ferroviaire (1) selon l'une des revendications 2 et 3, dans lequel le dispositif de traitement (8) est conçu pour orienter le premier et/ou le deuxième rayon énergétique pulsé (18, 28) de façon à ce que le rayon énergétique pulsé (18, 28) oscille sur la surface à nettoyer (20, 30).

5. Véhicule ferroviaire (1) selon l'une des revendications 1 à 4, dans lequel le dispositif de traitement (8) est conçu pour ajuster une longueur d'impulsion du premier rayon énergétique pulsé (18) en fonction du degré de salissure du rail (10) et pour ajuster une longueur d'impulsion du deuxième rayon énergétique pulsé (28) en fonction du degré de salissure de la roue (6).

6. Véhicule ferroviaire (1) selon l'une des revendications 1 à 5, qui comprend un châssis de wagon (2) et un bogie (4) et dans lequel le dispositif de traitement (8) est fixé au châssis de wagon (2) ou au bogie (4).

7. Véhicule ferroviaire (1) selon l'une des revendications 1 à 6, qui comprend au moins deux dispositifs de traitement (8).

8. Véhicule ferroviaire (1) selon l'une des revendications 1 à 7, dans lequel au moins une des roues (6) comprend une roue entraînée et qui comprend au moins un dispositif de traitement (8) par roue entraînée, dans lequel le dispositif de traitement (8) est disposé, dans une direction de marche du véhicule ferroviaire (1), avant la roue entraînée.
